# DEMANDE DE BREVET EUROPEEN

(11) **EP 2 261 757 A1**
(43) Date de publication de la demande: **15.12.2010**
(21) Numéro de dépôt: 09162411.4
(22) Date de dépôt: 10.06.2009
(51) Int. Cl.: G04B 39/02

(54) **Procédé et dispositif de fixation d'une glace à une lunette**

(71) Demandeur: ETA SA Manufacture Horlogère Suisse, 2540 Grenchen (CH)
(72) Inventeur: Altenhoven, Thierry, 2830, Courrendlin (CH); Hawrylko, Patrick, 2000, Neuchâtel (CH)
(74) Mandataire: Ravenel, Thierry Gérard Louis

(57) **Abrégé**

Méthode de fixation d'une glace (2) à une lunette (1) de montre, la glace (2) comprenant au moins une partie protubérante (3) et/ou un évidement (4), la lunette (1) comprenant au moins une partie protubérante (3) et/ou un évidement (4). La méthode est **caractérisée en ce qu**'elle comprend une étape de chassage de la partie protubérante (3) dans l'évidement (4).

## Description

La présente invention se rapporte au domaine de l'horlogerie. Elle concerne plus précisément un procédé de fixation d'une glace sur une lunette. L'invention concerne également une glace et une lunette pour la mise en oeuvre de ce procédé de fixation.

Pour le montage des glaces sur des lunettes de montre, on connaît des méthodes de montage dites à friction, selon lesquelles une glace est chassée dans un évidemment annulaire d'une lunette. Une telle méthode de fixation, décrite par exemple dans le document EP1291739, nécessite l'usage d'un joint pour absorber les forces de compression radiales de la glace dans l'ouverture de la lunette. Le document EP1033633 décrit une autre méthode de fixation d'une glace par chassage, utilisant un joint annulaire optimisé pour assurer l'étanchéité du boîtier de la montre.

Une autre méthode de fixation est proposée dans le document EP0111449, qui décrit une méthode de fixation avec une glace à talons, c'est-à-dire qui comprend des plots de fixation perpendiculaires au plan de la glace et qui sont introduits dans des taraudages lors de l'assemblage. Toutefois, la fixation n'est pas obtenue par chassage, mais par thermocollage, ce qui rend le processus plus complexe et plus coûteux à réaliser.

D'autres méthodes de fixation sont également connues, notamment pour des lunettes et glaces en matière plastique, et qui utilisent du collage, du soudage par ultrason, ou encore le clipsage d'éléments de fixation par déformation élastique lors du montage. Le collage nécessite toutefois une mise en oeuvre laborieuse pour une production de masse; le soudage ultrasonique requiert quant à lui de gros investissements. Enfin, l'usinage de géométries compliquées pour les parties à clipser nécessite aussi des outils de production complexes.

Un but de la présente invention est par conséquent de proposer une solution exempte des inconvénients de l'art antérieur suscités.

Un autre but de la présente invention est de proposer un montage simple, avec peu de pièces et facile à mettre en oeuvre.

Ces buts sont atteints grâce à une méthode de fixation d'une glace à une lunette de montre, la glace comprenant au moins une partie protubérante et/ou un évidement, la lunette comprenant au moins une partie protubérante et/ou un évidement, la méthode étant **caractérisée en ce qu**'elle comprend une étape de chassage de la partie protubérante dans l'évidement.

Ces buts sont également atteints grâce à une lunette de montre comprenant au moins une partie protubérante et/ou un évidement, **caractérisée en ce que** la partie protubérante et/ou l'évidement sont destinés à une opération de chassage, ainsi qu'une glace de montre comprenant au moins une partie protubérante et/ou un évidement, **caractérisée en ce que** la partie protubérante et/ou l'évidement sont destinés à une opération de chassage.

Ces buts sont encore atteints grâce à un ensemble comprenant une glace et une lunette de montre, la glace comprenant au moins une partie protubérante et/ou un évidement, la lunette comprenant au moins une partie protubérante et/ou un évidement, le dispositif étant **caractérisé en ce qu**'au moins une partie protubérante peut être chassée dans un dit évidement.

Un avantage de la solution proposée est d'être adaptée notamment pour des glaces et des lunettes en plastique, pour lesquelles la déformation plastique dispense de l'usage d'un joint.

Un autre avantage de la solution proposée est de ne requérir qu'un outillage relativement simple pour le montage.

Un avantage additionnel de la solution proposée est de faciliter l'usinage des parties d'assemblage de la lunette et de la glace de la montre.

Ainsi les coûts de fabrication sont réduits grâce à la simplification de l'outillage requis pour l'usinage des pièces ainsi que leur montage; par ailleurs la réduction du temps de mise en oeuvre permet d'augmenter le débit et donc de gagner en efficacité pour la production.

D'autres caractéristiques et avantages ressortiront plus clairement de la description détaillée de divers modes de réalisation et des dessins annexés, sur lesquels:
- les figures 1A et 1B montrent des vue en perspective d'une lunette et d'une glace selon un mode de réalisation préférentiel de l'invention;
- la figure 2 montre une vue en coupe des lunette et glace selon le mode de réalisation préférentiel de l'invention illustré par les figures 1A et 1B;
- la figure 2 bis montre une vue en coupe des lunette et glace selon le mode de réalisation préférentiel de l'invention illustré par les figures 1A et 1B, similairement à la figure 2 mais avec des tenons et des trous ayant des conicités inversées.
- la figure 3 montre une vue en coupe des lunette et glace d'un autre mode de réalisation préférentiel selon l'invention;
- les figures 4A et 4B montrent des vues en perspective des lunettes et glaces des figures 1A et 1B en version assemblée;
- les figures 5A et 5B montrent des vues en perspective d'une lunette et d'une glace selon un mode de réalisation alternatif de l'invention;
- la figure 6 montre une vue en coupe du mode des lunette et glace selon le mode de réalisation illustré par les figures 5A et 5B.

L'invention fait intervenir la notion de chassage pour l'assemblage d'une ou plusieurs parties protubérantes, ou « mâles », qui sont logées par pression dans un ou plusieurs évidements, c'est-à-dire des logements « femelles ». L'assemblage de ces éléments mâles/femelle est assurée grâce à la déformation élastique d'au moins une des parties impliquées dans l'opération de chassage, qui permet la pénétration de l'élément « mâle » dans l'élément « femelle ». Le chassage est aussi souvent qualifié de sertissage, notamment lorsque des pierres, éventuellement précieuses, doivent être forcées dans un orifice. Le maintien en position assemblée des pièces est garanti ensuite par les forces de frottement s'exerçant entre les surfaces de contact des pièces assemblées, tandis que l'une au moins des deux parties d'assemblage continue à subir des forces de déformation élastiques.

La figure 1A illustre une lunette 1 et une glace 2 non assemblées selon une variante préférentielle de l'invention. On peut distinguer, sur la lunette, les parois latérales externes 6 sensiblement verticales et une face externe supérieure 5 formant une surface quasiment horizontale, légèrement bombée pour épouser au mieux les contours de la surface de la glace comme on le verra plus tard au vu des figures suivantes. La lunette 1 est apposée sur le rebord périphérique 11 de la glace 1, qui est muni selon cet exemple de plusieurs trous 4 faisant office d'évidements dans lesquels viennent s'enficher des tenons 3 de la lunette, visibles sur la figure 1B montrant les mêmes lunette 1 et glace 2 vues de dessous, et qui font office de parties protubérantes pour l'opération de chassage. Les tenons 3 et les trous 4 sont conçus de telle sorte qu'ils ont des formes « mâle » et « femelle » correspondantes pour permettre l'opération de chassage; on pourra imaginer n'importe quelle forme géométrique en trois dimensions répondant à cette exigence de correspondance de formes.

Sur la figure 1A on peut également voir la face externe supérieure de la glace 9, légèrement bombée, ainsi que le bord latéral externe 10 formé par des parois quasiment verticales. Selon cette variante préférentielle, la lunette est de forme carrée; toutefois n'importe quelle autre forme géométrique (ronde, ovale, trapézoïdale ...) pourrait être envisagée dans le cadre de l'invention. Similairement, l'inclinaison des parois formant le bord de la glace (référence 10) ou de la lunette (référence 6) pourraient être modifiées pour des considérations esthétiques ou fonctionnelles, comme par exemple la facilité d'usinage des pièces, sans altérer la méthode ni le dispositif de fixation de l'invention. Il va de même pour la forme de la surface de la glace 9 et de la surface de la face externe de la lunette 6.

La direction pour le chassage lors de l'assemblage de la lunette sur la glace, ou réciproquement, est indiquée par la flèche 14, qui indique également le sens du chassage. La direction de la flèche 14 est ici sensiblement perpendiculaire au plan formé par la face externe supérieure de la glace 9; elle permet par ailleurs, avec les formes géométriques utilisées pour la lunette, de fixer la lunette sur la glace 2 en maintenant la glace immobile durant l'étape de chassage. Cette caractéristique peut être intéressante pour simplifier l'outillage nécessaire au montage, en évitant un outillage complexe et coûteux comme des presses hydrauliques ou pneumatiques, car une simple potence peut suffire pour fixer la lunette sur la glace. La préhension de la lunette 1 étant a priori plus facile que celle de la glace 2, on pourra privilégier ce mode de fixation de la lunette sur la glace, selon lequel le sens de chassage 14 est dirigé de la lunette vers la glace (vers le bas sur la figure); toutefois, il est aussi envisageable, dans le cadre de l'invention, de fixer la glace 2 sur la lunette 1, avec un sens de chassage 14 qui serait alors inversé.

La figure 1B, qui illustre une vue symétrique par rapport à la figure 1A par rapport au plan horizontal, laisse apparaître les faces internes de la glace 13 et de la lunette 8. On peut toujours distinguer clairement le rebord périphérique 11 de la glace, ainsi que l'extrémité opposée des trous 4. On peut également voir le bord latéral interne de la lunette 7 sur lequel viendra s'apposer le bord de la glace 10.

Selon la variante préférentielle illustrée, les parties protubérantes que forment les tenons 3 sont situées sur cette face interne 8 de la lunette 2. Le sens de chassage 14 selon cette figure indique que la glace 2 semble devoir être apposée sur la lunette 1, ce qui constitue donc bien le montage inverse de celui évoqué lors de la figure précédente 1A. Selon la figure 1B, la glace 2 est en effet fixée sur la lunette 1, et non le contraire; c'est la glace 2 qui est apposée sur la lunette 1 pour l'opération de chassage. La lunette 1 peut ainsi dans ce cas rester immobile pendant cette opération de chassage.

La figure 2 illustre une vue en coupe de la glace 2 et la lunette 1 de la variante préférentielle des figures 1A et 1B une fois qu'elles ont été assemblées, c'est-à-dire après l'opération de chassage. Sur la figure 2, on distingue le contour des faces extérieures latérales 6 et face externe supérieure 5 de la lunette 2, ainsi que la face externe supérieure 9 de la glace 2. On peut également remarquer le rebord périphérique 11 ceinturant la glace et donnant à la coupe de la glace dans le plan choisi une forme semblable à un chapeau. Comme on peut le constater sur la figure, les faces externe supérieure de la lunette 5 et de la glace 9 sont conçues de telle sorte qu'elles se prolongent mutuellement une fois l'étape de chassage effectué. Selon la variante représentée, elles forment un contour quasi-continu légèrement bombé sur la face externe de la montre visible par l'utilisateur; l'homme du métier pourrait imaginer d'autres formes de contours.

On peut également voir sur la figure 2 la juxtaposition des surfaces formées par le bord latéral 10 de la glace et le bord latéral interne de la lunette 7. Selon la variante préférentielle illustrée, ces bords latéraux (7,10) étant forment des parois sensiblement verticales et qui sont exemptes de forces de friction durant l'étape de chassage. Cette exemption de forces de friction permet de mieux répartir l'effort sur les trous 4 et les tenons 3 qui sont les pièces sollicitées pour l'opération de chassage; elle est du reste d'autant mieux réalisée que l'orientation des parois des bords latéraux (7,10) est parallèle à la direction de chassage, dont le sens est indiqué par la flèche 14.

Selon la variante préférentielle illustrée sur la figure 2, les parties protubérantes sont les tenons 3 agencés sur la face interne 8 de la lunette 2, tandis que les évidements sont les trous 4 logés dans le rebord périphérique 11 de la glace 2. L'homme du métier comprendra qu'il n'est pas nécessaire que les trous traversent le rebord périphérique 11 de part en part, mais qu'il est toutefois nécessaire, selon ce mode de réalisation, que les évidements soient réalisés sur la face supérieure 12 du rebord périphérique 11 de la glace 2. Par ailleurs, l'agencement des évidements et des protubérances peut être répartis sur la face interne 8 de la lunette et la face supérieure 12 du rebord périphérique 11 de la glace 2, c'est-à-dire que la face interne 8 peut ne comporter que des protubérances, que des évidements, ou les deux, par exemple alternativement (i.e. un trou suivi d'une protubérance), et il en va de même pour la face supérieure 12 du rebord périphérique 11 de la glace 2.

La figure 2bis illustre la même vue en coupe que la figure 2 pour un mode réalisation très similaire, identique en tous points mis à part l'inversion des conicités des tenons 3 et des trous 4 par rapport à la figure 2. Selon le mode de réalisation illustré sur cette figure 2bis il a été choisi d'inverser seulement la conicité du trou 4; cette variante présente l'avantage, comme on le verra plus tard, de pouvoir noyer l'extrémité du tenon dans de la colle pour améliorer la tenue de la lunette 1 sur la glace 2. Toutefois l'homme du métier comprendra qu'il est aussi possible d'inverser la conicité du tenon 3 également. Selon ce mode de réalisation, la coopération troutenon prend une forme de sablier, ce qui suppose que le matériau du tenon 3 est moins déformable que celui du trou 4, qui épouse donc la forme du tenon 3.

La figure 3 montre un autre mode de réalisation de l'invention, qui constitue une variante préférentielle au même titre que celle illustrée par la figure 2. On pourra constater que les références sont en tous points identiques, mais que l'agencement des tenons 3 et des trous 4 a été inversé par rapport au mode de réalisation de la figure 2. Les tenons 3 sont désormais logés sur la face supérieure 12 du rebord périphérique 11 de la glace 2, tandis que les évidements 4 sont désormais agencés dans la face interne 8 de la lunette 1. On peut remarquer que selon cette variante, le sens de chassage indiqué par la flèche 14 est de préférence inversé et orienté vers le haut, de telle sorte que les éléments « mâles » (les tenons 3) soient enfichés dans les trous 4, et non le contraire, à savoir apposer et presser la lunette 1 pourvue de trous 4 sur la glace 2. Selon le mode de réalisation illustré, l'angle du tenon 3 est plus grand que celui du trou 4 de la lunette 1 pour avoir une meilleure interférence et ainsi garantir de plus grandes forces de friction pour améliorer la tenue de la lunette 1 sur la glace 2.

Un avantage de la variante illustrée par la figure 2 par rapport à celle de la figure 3 est qu'il est possible de noyer l'extrémité des protubérances qui ressortent du trou après l'étape de chassage, par exemple avec de la colle, de telle sorte que la lunette 2 ne soit pas arrachée facilement. Il est certes aussi envisageable de disposer des points de colle au fond des évidements 3 pour la variante de la figure 3 ou n'importe quelle variante selon laquelle les évidements 3 ne sont pas traversants; toutefois l'étape de collage est alors simultanée à celle de chassage et non pas postérieure, car la colle doit être en place avant que le chassage n'ait lieu. Dans ce cas la présence de colle pourrait toutefois altérer le bon fonctionnement de l'étape de chassage ou encore être refoulée aux extrémités des trous de fixation, ce qui n'est pas souhaitable.

Selon une variante préférentielle de l'invention, au moins la glace 2 ou la lunette 1 sont constituées de matière plastique, qui a des propriétés élastiques adaptées au chassage. L'invention est particulièrement adaptée à un mode de réalisation selon lequel à la fois la lunette 1 et la glace 2 sont en plastique, par exemple la lunette en PA d'un module d'élasticité d'environ 2000 MPa et la glace en PMMA d'un module d'élasticité légèrement supérieur, de l'ordre de 3000 MPa. Ainsi selon la variante représentée sur la figure 2, la pluralité d'évidements 4 formés par les trous sont réalisés dans un matériau plus dur que la pluralité de parties protubérantes 3 que forment les tenons 3, de telle sorte que les tenons 3 ont tendance à se déformer dans les trous 4. Une telle variante est à privilégier pour faciliter l'usinage des pièces à assembler car il semble plus facile d'usiner des trous que des protubérances dans un matériau dur, à moins que la pièce la plus dure ne puisse être obtenue par moulage par exemple, de telle sorte que les pertes de matière soient minimisées. Dans ce cas, ou dans tous les cas où une économie de coûts de production pourra être réalisée, on pourra aussi envisager de réaliser les protubérances 3 dans une matière plus dure que celle utilisée pour évidements. L'homme du métier pourra ainsi constater que l'invention est aussi adaptée à une solution mixte, selon laquelle la glace 2 est réalisée avec un matériau cristallin relativement dur ou en plastique, et la lunette 1 par exemple en métal.

Selon le mode de réalisation de la figure 2, une pluralité de parties protubérantes 3 et d'évidements 4 sont utilisées pour l'opération de chassage. Les parties protubérantes consistent en des tenons 3 et les évidements consistent en des trous 4. Le dispositif de fixation selon ce mode de réalisation est **caractérisé en ce que** les trous 4 et les tenons 3 ont une forme conique, afin de faciliter l'opération de chassage. L'illustration de la figure 2 montre une section trapézoïdale pour chacun des tenons 3 et des trous 4, autrement dit le cône virtuel générateur de la forme des trous 4 et de tenons 3 est tronqué. Le sommet de ce cône virtuel situé vers le bas de la figure, l'orientation de la flèche 14 indiquant le sens de chassage pointant vers le sommet de ces cônes des trous 4 et des tenons 3. Ces formes de trous 3 et de tenons 4 sont par ailleurs de préférence choisies pour leur facilité d'usinage; l'homme du métier pourra toutefois imaginer d'autres formes géométriques (carrées, ovales, en queue d'aronde, etc.) en fonction des outils d'usinage à sa disposition.

L'avantage du mode de réalisation impliquant une pluralité de tenons 3 et de trous 4 et d'augmenter les surfaces de contact entre la partie protubérante 3 utilisée pour le chassage. Ainsi l'opération de chassage sera plus difficile à réaliser, mais parallèlement la force de tenue sera augmentée d'autant. Selon le mode de réalisation préférentiel illustré par les figures précédentes et réalisé avec les matériaux suscités pour la glace (PMMA, de module d'élasticité d'environ 3000 MPa) et la lunette (PA, de dureté 2000 MPa), un trou d'environ 0.5mm de diamètre et des parois d'une conicité d'environ 10 degrés, coopérant avec un tenon d'une diamètre d'environ 10% supérieur et dont l'inclinaison de la conicité et de l'ordre de la moitié, soit environ 5 degrés, demandent une force de chassage d'environ 4 à 5 Newtons, c'est-à-dire une force de pression cette intensité pour permettre un assemblage et une fixation corrects du tenon 3 dans le trou 4. On peut dès lors en déduire que le nombre de trous et de tenons nécessaires à la bonne tenue de la lunette, qui selon des normes de production habituelles dans le domaine de l'horlogerie peut être évaluée à environ 40 Newtons pour le plastique, est relativement peu élevé, soit de l'ordre de 10 (40, la force de tenue, divisée par environ 4, la force de tenue de chaque tenon dans son trou respectif, égale en norme à la force de chassage) sur l'ensemble du rebord périphérique 11 de la glace 2 et de la face interne 8 de la lunette.

Ainsi, selon le mode de réalisation préférentiel décrit plus haut, l'usinage de plusieurs trous 4 sur chacune des quatre parties formant le rebord périphérique 11 de la glace 2, permet d'obtenir facilement une force de chassage totale supérieure à 100 Newtons. Des modes de réalisation préférentiels de l'invention utiliseront ainsi, pour des lunette 1 et glace 2 en plastique, des forces de chassage comprises entre 50 et 200 Newtons, pour lesquelles de nombreuses possibilités sont offertes pour l'ajustement des paramètres tels que les diamètres des trous et des tenons, ainsi que le nombre de paires trous/tenons par paroi. On notera que, dans le cadre de l'invention, si le diamètre du tenon 3 doit être supérieur au diamètre du trou 4 pour permettre l'opération de chassage, la conicité du trou 4 par rapport à celle du tenon 3 pourra aussi être ajustée pour améliorer l'épousement mutuel des surfaces impliquées lors du chassage. Pour ce faire, l'angle de la conicité du tenon sera ainsi choisi de préférence légèrement inférieur à celui de la conicité de la conicité du trou. Des modes de réalisation selon lesquels la conicité du tenon est supérieure à celle du trou sont toutefois également envisageables.

Les figures 4A et 4B montrent la lunette 1 et la glace 2 en position assemblée, vues respectivement de dessus et de dessous. Sur la figure 4A, on voit toujours le contour formé par la paroi latérale externe de la lunette 6 et on peut constater la continuité des surfaces entre la surface externe supérieure de la glace 9 et celle de la lunette 5; toutefois les tenons et trous sont désormais cachés. La figure 4B, qui montre le même assemblage de la lunette 1 et de la glace par-dessous, laisse apparaître, mis à part la face interne de la lunette 13, la paroi externe de la lunette 6 et la partie inférieure du rebord périphérique 11 de la glace 2, l'extrémité des tenons 3 qui peut légèrement dépasser des orifices des trous 4. Ainsi selon cette variante les évidements 3 et protubérances 4 utilisées pour l'étape de chassage ne sont que partiellement cachés une fois cette étape réalisée; toutefois, selon une variante alternative de l'invention illustrée notamment à l'aide des figures 5A, 5B et 6, les évidements et protubérances peuvent, dans le cadre de l'invention, être totalement cachés, procurant un effet esthétique à l'utilisateur de la montre sur laquelle la glace 1 et la lunette 2 sont montées.

Les figures 5A et 5B, similaires aux figures 1A,1B précédentes, illustrent une variante de l'invention selon laquelle la partie protubérante de l'invention consiste non plus en une pluralité de tenons mais un bourrelet annulaire 3', tandis que l'évidement consiste en une gorge annulaire 4'. On peut voir sur la figure 5A que selon le mode de réalisation illustré, la gorge annulaire 4' logée dans le rebord périphérique 11 de la glace 2, et que par conséquent, comme illustré sur la figure 5B, le bourrelet annulaire 3' est situé sur la face interne 8 de la lunette 1. L'homme du métier comprendra toutefois que les gorge et bourrelet annulaires 3',4' peuvent être indifféremment usinés dans le rebord périphérique et la partie inférieure de la lunette 1, de telle sorte qu'un dispositif et une méthode de fixation utilisant un bourrelet annulaire 3' logé disposé sur la face supérieure 12 du rebord périphérique 11 de la glace 2 coopérant avec une gorge annulaire 4' logée la face interne 8 de la lunette sont également couverts par l'invention. Afin d'empêcher toute rotation relative de la lunette 1 par rapport à la glace 2, la forme des bourrelet et gorge annulaires 3',4' selon ce mode de réalisation sera préférence choisie de section non circulaire, par exemple légèrement ovale ou carrée comme sur les figures 5A et 5B. La gorge 4' et le bourrelet 3' pourront par ailleurs ne pas s'étendre sur la totalité du rebord périphérique 11 et ne former qu'une ceinture partielle de ce rebord 11.

Les autres références utilisées sur les figures 5A et 5B étant en tous points similaires à celles utilisées pour la description des figures 1A et 1B, le lecteur est renvoyé à la description précédente de ces figures pour leur explication. Similairement à la figure 2, la figure 6 est une vue en coupe de cette variante alternative comprenant une gorge annulaire 4' et un bourrelet annulaire 3'. Pour cette vue on pourra remarquer la section trapézoïdale de la gorge 4' et du bourrelet 3' pour faciliter l'étape de chassage, similairement à la forme conique des trous et des tenons de la variante préférentielle illustrée à la figure 2. Comme expliqué précédemment, une différence entre cette variante alternative et la variante préférentielle illustrée sur la figure 2 consiste en le fait que les parties coopérant pour le chassage, à savoir la gorge 4' et le bourrelet annulaire 3'. Afin de compenser la diminution de surface de coopération entre les parties protubérantes et d'évidement, puisque seules les parois latérales du bourrelet 3' et de la gorge annulaire 4' sont désormais impliquées, ainsi que la légère diminution de la profondeur, on pourra par exemple légèrement modifier l'inclinaison, ainsi qu'ajuster la dureté des matériaux utilisés pour la lunette 1 et pour la glace 2 afin de garantir des forces de chassage similaires à celles de la variante préférentielle précédemment, ou tout au moins garantir une force de chassage comprise dans la plage préférentielle de 50 à 200 Newtons. Selon le mode de réalisation illustré sur la figure 6, l'angle du tenon 3 est plus grand que celui du trou 4 de la lunette 1, comme sur la figure 3, et ce afin d'avoir une meilleure interférence et ainsi garantir de plus grandes forces de friction pour améliorer la tenue de la lunette 1 sur la glace 2.

L'homme du métier comprendra que d'autres variantes peuvent être envisagées en combinant les formes géométriques des variantes illustrées, par exemple en usinant des gorges et bourrelets hémi-circulaires, ou des gorges et des bourrelets ne s'étendant simplement pas sur toute la périphérie du bord périphérique 11 de la glace 2, et des trous et tenons de forme correspondante sur la partie restante du bord périphérique 11 et de la face interne 8 de la lunette 1.

**LISTE DES REFERENCES**

| | |
|---|---|
| 1 | Lunette |
| 2 | Glace |
| 3 | Partie protubérante: tenon |
| 3' | Partie protubérante: bourrelet annulaire |
| 4 | Evidement: trou |
| 4' | Evidement: gorge annulaire |
| 5 | Face externe supérieure de la lunette |
| 6 | Paroi latérale externe de la lunette |
| 7 | Bord latéral interne de la lunette |
| 8 | Face interne de la lunette |
| 9 | Face externe supérieure de la glace |
| 10 | Bord latéral externe de la glace |
| 11 | Rebord périphérique de la glace |
| 12 | Face supérieure du rebord périphérique de la glace |
| 13 | Face interne de la glace |
| 14 | Sens du chassage |
| | |
| | |
| | |
| | |
| | |
| | |
| | |
| | |
| | |
| | |

## Revendications

1. Méthode de fixation d'une glace (2) à une lunette (1) de montre, ladite glace (2) comprenant au moins une partie protubérante (3,3') et/ou un évidement (4,4'), ladite lunette (1) comprenant au moins une partie protubérante (3,3') et/ou un évidement (4), la méthode étant **caractérisée en ce qu'**elle comprend une étape de chassage de ladite partie protubérante (3,3') dans ledit évidement (4,4').

2. Méthode selon la revendication 1, **caractérisée en ce que** la direction pour le chassage de ladite partie protubérante (3) dans ledit évidement (4,4') est sensiblement perpendiculaire au plan formé par la face externe supérieure (9) de ladite glace (2).

3. Méthode selon l'une des revendications précédentes, **caractérisée en ce que** ladite lunette (1) est fixée sur ladite glace (2), ladite glace (2) étant immobile durant ladite étape de chassage.

4. Méthode selon l'une des revendications précédentes, **caractérisée en ce que** la force de chassage est comprise entre 50 et 200 newtons.

5. Méthode selon l'une des revendications précédentes, ladite lunette (1) comprenant une face externe supérieure (5) prolongeant une face externe (9) supérieure de ladite glace (2) une fois l'étape de chassage effectuée.

6. Méthode selon l'une des revendications précédentes, ladite lunette (1) comprenant un bord latéral interne (7) et ladite glace (2) comprenant un bord latéral externe (10), lesdits bords latéraux (7,10) étant sensiblement verticaux et exempts de forces de friction durant ladite étape de chassage.

7. Ensemble comprenant une glace (2) et une lunette (1) de montre, ladite glace (2) comprenant au moins une partie protubérante (3,3') et/ou un évidement (4,4'), ladite lunette (1) comprenant au moins une partie protubérante (3) et/ou un évidement (4,4'), ledit dispositif étant **caractérisé en ce que** au moins une dite partie protubérante (3,3') peut être chassée dans un dit évidement (4,4').

8. Ensemble selon la revendication 7, **caractérisé en ce qu'**au moins ladite glace (2) ou ladite lunette (1) est en matière plastique.

9. Ensemble selon l'une des revendications 7 ou 8 **caractérisée en ce que** l'évidement (3,3') est réalisé dans un matériau plus dur que la partie protubérante (4,4').

10. Ensemble selon l'une des revendications 7à 9, **caractérisé en ce que** ladite partie protubérante (3,3') et ledit évidement (4,4') sont situés sur une face interne (8) de ladite lunette (1) et/ou sur la face supérieure (12) d'un rebord périphérique (11) de ladite glace (2).

11. Ensemble selon l'une des revendications 7 à 10, **caractérisé en ce que** ladite partie protubérante (3,3') consiste en un tenon (3) et ledit évidement (4,4') consiste en un trou (4), et que ladite lunette (1) et ladite glace (2) comportent chacune une pluralité de tenons (3) et/ou de trous (4).

12. Ensemble selon la revendication 11, **caractérisé en ce que** lesdits trous (4) et lesdits tenons (3) ont une forme conique.

13. Ensemble selon l'une des revendications 7 à 10, **caractérisé en ce que** ladite partie protubérante (3,3') consiste en un bourrelet annulaire (3') et ledit évidement (4,4') consiste en une gorge annulaire (4').

14. Lunette de montre (1) comprenant au moins une partie protubérante (3,3') et/ou un évidement (4,4'), **caractérisée en ce que** ladite partie protubérante (3,3') et/ou ledit évidement (4,4') sont destinés à une opération de chassage.

15. Glace de montre (2) comprenant au moins une partie protubérante (3,3') et/ou un évidement (4,4'), ladite partie protubérante (3,3') et/ou ledit évidement (4,4') étant destiné à une opération de chassage.
